# EUROPÄISCHE PATENTSCHRIFT

(11) **EP 0 157 817 B1**
(45) Veröffentlichungstag und Bekanntmachung des Hinweises auf die Patenterteilung: **11.05.1988**
(21) Anmeldenummer: 84903487.1
(22) Anmeldetag: 19.09.1984
(51) Int. Cl.: B26D 3/11

(54) **SCHNEIDEVORRICHTUNG**
CUTTING INSTALLATION
INSTALLATION DE COUPE

(30) Priorität: 20.09.1983 AT 3348/83
(43) Veröffentlichungstag der Anmeldung: 16.10.1985
(73) Patentinhaber: SIMON, Nicola-Carlo, A-1200 Wien (AT)
(72) Erfinder: SIMON, Nicola-Carlo, A-1200 Wien (AT)
(74) Vertreter: Haft, von Puttkamer, Berngruber, Czybulka
(86) Internationale Anmeldenummer: EP8400289
(87) Internationale Veröffentlichungsnummer: WO8501240

(56) Entgegenhaltungen:
- DE-A- 3 139 413
- US-A- 1 992 715
- US-A- 2 349 465
- US-A- 4 170 174
- US-A- 4 332 190

## Beschreibung

Die Erfindung bezieht sich auf eine Schneidevorrichtung gemäss dem Oberbegriff des Patentanspruches 1.

Im Gegensatz zu dem als Scheiben anfallenden geschnittenen Gut bei gewöhnlichen Schneidemaschinen erhält man bei Anwendung einer Schneidevorrichtung dieser Art ein zusammenhängendes, zu einer Schraubenfläche gewendeltes Endprodukt.

Um beispielsweise Rettiche, wie er in Biergärten und Gasthäusern verkauft wird, mundgerecht darreichen zu können, benützt man auch heute noch einen Rettichschneider mit Handkurbel. Es sind ferner Rettichschneider bekannt, welche von einem Motor angetrieben werden. Bei diesen Rettichschneidern fällt das Drehen des Rettichs über die Handkurbel weg. Die Drehachse bei diesem Rettichschneider liegt so wie beim Handkurbel-Rettichschneider waagrecht. Um den bekannten Rettichschneider richtig bedienen zu können, benötigt man beide Hände während der Schneidarbeit. Mit einer Hand schiebt man Motor und Mitnehmer entlang einer Führung waagrecht in Richtung auf einen Gewindedorn und ein Messer. Mit derselben Hand drückt man den Einschaltknopf, solange der Motor laufen soll. Mit der anderen Hand befördert und lenkt man die sich vom Messer wegbewegenden, gekräuselten Rettichschlangen in ein Auffanggefäss. In der Handhabung ist dieses Gerät somit verhältnismässig kompliziert.

Die DE-A-3139413 betrifft einen wesentlich verbesserten, automatischen Rettichschneider. In einer vertikalen Führung ist ein Elektromotor verschiebbar, der einen Mitnehmer zur Übertragung der Drehbewegung auf einen Rettich antreibt. Dem Mitnehmer gegenüber ist ein Gewindedorn vorgesehen, auf den der Rettich senkrecht aufgesteckt wird. Sodann wird der Mitnehmer auf das obere Ende des Rettichs aufgesetzt. Infolge des Antriebs über den Mitnehmer wird der Rettich auf den Gewindedorn aufgeschraubt und von einem zum Gewindedorn radial stehenden Messer wendelförmig aufgeschnitten. Die Steigung des Gewindedorns bestimmt dabei die Schnittstärke. Wenn der Rettich gekrümmt ist oder nicht zentrisch auf den Gewindedorn aufgesteckt wurde, kann es allerdings auch bei diesem Rettichschneider zu Funktionsstörungen kommen. Der Rettich fällt dann nach wenigen Umdrehungen aus seiner Einspannung zwischen Mitnehmer und Dorn heraus. Dadurch sackt der Motor mit dem Mitnehmer auf der Führung plötzlich ab. Dies kann zu Beschädigungen der Schneidvorrichtung und des Mitnehmers sowie des Gewindedornes führen. Zudem ist der Rettich meist nicht mehr verwertbar.

Der Erfindung liegt die Aufgabe zugrunde, eine einfach konstruierte Schneidevorrichtung der in Rede stehenden Art anzugeben, die einfach zu bedienen ist und mit der sichergestellt wird, dass das zu schneidende Gut während des Schneidvorganges sicher gehalten wird.

Diese Aufgabe ist gemäss der Erfindung durch die im kennzeichnenden Teil des Patentanspruches 1 angegebenen Merkmale gelöst.

Dementsprechend ist die untere Halterung für das Schnittgut mit einer in der Drehachse liegenden trichterförmigen Vertiefung zur Zentrierung des Schnittgutes und mit einer vom Durchtrittspunkt der Drehachse ausgehenden, im wesentlichen radial verlaufenden Ausnehmung für das Messer versehen. Die Schneide des Messers überragt dabei die Trichterfläche und begrenzt einen Spalt, durch den das wendelförmig geschnittene Schnittgut ablaufen kann.

Der Vorschub des Schnittgutes in Richtung auf das Messer erfolgt durch ein Gewicht, z. B. den Elektromotor selbst oder ein separates, das Schnittgut mit einem Mitnehmer haltendes Gewicht, so dass sich das Messer in das Schnittgut hineinarbeitet.

Hierbei kann entweder das Schnittgut selbst gedreht werden, oder das Messer wird gegenüber dem dann nicht rotierenden Schnittgut gedreht.

Der Abstand, um den die Messerschneide die Trichterfläche überragt, entspricht der Schnittstärke und damit dem Vorschub pro Umdrehung.

Durch die trichterförmige Ausbildung der unteren Halterung wirkt diese für das Schnittgut selbstzentrierend. Darüber hinaus ist das Einspannen des Schnittguts in die Schneidvorrichtung wesentlich einfacher, da dieses lediglich in die trichterförmige Halterung mit dem einen Ende hineingestellt und am anderen Ende mit dem Gewicht verbunden werden muss. Das Schnittgut wird hierdurch in den Trichter gedrückt und dem Messer zugeführt, welches das Schnittgut zu einer gewendelten Schlange aufschneidet. Das Schnittgut läuft durch den Spalt unter dem Messer aus der Halterung heraus und wird z. B. in einer Schüssel aufgefangen.

Rettichschlangen können als Bierrettich unmittelbar gegessen werden . Gurkenschlangen werden bei Salatplatten verwendet. Wurst- und Käseschlangen sehen bei einem Aufschnitt besonders dekorativ aus. Die Verpackung und-der Transport ist darüber hinaus einfach und platzsparend, denn die Schlangen entsprechen in eng aneinander liegendem Zustand der Originalform des Schnittguts. Nach dem Auspacken können sie in die gewünschte Länge gezogen werden.

Die Zentrierung kann durch einen Dorn, der in der geometrischen Drehachse der Halterung liegt und gegen den Mitnehmer gerichtet ist und auf dem das Schnittgut aufgesteckt wird, unterstützt werden. Die Anschlagfläche könnte auch als Kegel ausgebildet sein, der gegen den Mitnehmer gerichtet ist und der längs einer Erzeugenden das Messer sowie den Spalt zum Ablaufenlassen der geschnittenen Schlangen aufweist. Für hartes Schnittgut ist es zweckmässig, wenn das Messer als Kreismesser mit elektromotorischem Antrieb ausgebildet ist. Alternativ dazu kann auch ein umlaufendes Bandmesser verwendet werden.

Die Erfindung ist in zwei Ausführungsbeispielen anhand der Zeichnung näher erläutert. In der Zeichnung stellen dar:
Figur 1 eine teilweise geschnittene Schneidevorrichtung gemäss der Erfindung in Seitenansicht, bei der das Schnittgut gegenüber einem feststehenden Messer gedreht wird, wobei das Messer in einer trichterförmigen Halterung angeordnet ist;
Figur 2 eine Aufsicht auf die trichterförmige Halterung mit dem eingespannten Messer;
Figur 3 eine teilweise geschnittene Schneidevorrichtung gemäss der Erfindung in Seitenansicht gemäss einem zweiten Ausführungsbeispiel.

Auf einem vertikalen Ständer 1 sind Führungen 2 vorgesehen, in welchen ein Motor 3 mit Antriebsgehäuse und Schlitten frei verschiebbar ist. Der Motor 3 kann in der dargestellten oberen Ausgangslage (Ruhelage) durch eine Raste bzw. lösbare Klinke (nicht eingezeichnet) gehalten werden. Auf der Motorwelle ist ein Mitnehmer 4 angeordnet. Es kann zwischen Motor 3 und Mitnehmer 4, wie die Figur 1 zeigt, ein Getriebe zur Anpassung der Drehzahl an den Schneidvorgang eingeschaltet sein. Der Mitnehmer weist Klauen auf, die in das Schnittgut, hier einen Rettich 5, eingreifen. Auf gleicher Achse mit dem Mitnehmer 4 ist im Bereich des unteren Endes der Führungen 2 eine untere Halterung 6 in Form eines Trichters 7 vorgesehen. Der Trichter kann als Kunststoffkörper mit einer kegeligen Vertiefung ausgebildet sein. In der Trichterfläche ist eine radial ausgerichtete Ausnehmung 8 ausgeschnitten, durch welche die Schneide eines Messers 9 in das Innere des Trichters 7 hineinragt. Unter der Halterung 6 ist ein Auffangbehälter 10 eingeschoben.

Die Schneidevorrichtung arbeitet wie folgt: Das Schnittgut - der Rettich 5 - wird in den Trichter 7 hineingestellt und durch Absenken des Motors 3 auf der Führung 2 zwischen dem Trichter 7 und dem Mitnehmer 4 eingespannt und zentriert. Wird der Rettich 5 nach Einschalten des Motors 3 in Drehung versetzt, dann kommt das Messer 9 zur Wirkung, wobei das Eigengewicht des Motors 3 den Rettich 5 gegen das Messer 9 in den Trichter 7 vorschiebt. Der Rettich wird zu einer Schraubenfläche 11 zerschnitten, die langsam in den Auffangbehälter 10 gleitet. Ist der Rettich 5 aufgeschnitten, also die untere Lage des Motors 3 erreicht, dann schaltet ein Endschalter, der gleichzeitig als Einschalter ausgebildet sein kann, den Motor 3 ab. Ein verbleibender Rest des Rettichs 5 auf dem Mitnehmer 4 wird entfernt, der Motor 3 wird in die Ausgangsstellung angehoben, und die Vorrichtung ist für den nächsten Schneidvorgang bereit.

Das Messer 9 ist in den Figuren mit gerader Schneide dargestellt. Die Schneide kann auch z. B. in Form einer Evolvente gekrümmt sein, damit sich ein ziehender Schnitt ergibt. In diesem Fall ist es zweckmässig, wenn auch der Spalt der Kurvenform der Schneide angepasst ist. Ebenso kann das Messer als rotierendes Kreismesser ausgebildet sein. Die Schneide des Messers 9 überragt die innere Trichterfläche und bestimmt damit die Schnittstärke der unterhalb des Messers durch einen Spalt 12 ablaufenden Rettichschlangen. Durch Veränderung der Lage des Messers 9 ist die Schnittstärke einstellbar.

^{,} In Figur 3 ist ein zweites Ausführungsbeispiel einer Schneidevorrichtung dargestellt, bei der für gleiche oder gleichartige Elemente gleiche Bezugszeichen verwendet sind, denen lediglich ein «a» hinzugefügt ist. Auf einem vertikalen Ständer 1a sind Führungen 2a vorgesehen, in denen ein Gewicht 21 in Art eines Schlittens frei verschiebbar ist. Das Gewicht 21 kann durch Zusatzgewichte 22 vergrössert werden. Mit dem Gewicht ist ein Mitnehmer 4a verbunden, der in das Schnittgut, hier wiederum einen Rettich 5a, mit Klauen eingreift. Auf gleicher Achse mit dem Mitnehmer 4a ist im Bereich des unteren Endes der Führungen 2a eine Halterung 6a in Form eines Trichters 7a vorgesehen. In dem Trichter ist wie bei dem obigen Ausführungsbeispiel ein Messer 9a gelagert. Unter der Halterung 6a ist ein Auffangbehälter 10a vorgesehen, der mit einem Motor 3a verbunden ist, dessen Antriebswelle 23 ein Mitnehmerrad 24 trägt. Um das Mitnehmerrad 24 und die im Querschnitt kreisförmige Halterung 6a ist ein Treibriemen 25 gelegt. Die Halterung 6a ist in hier nicht näher gezeigter Weise drehbar gelagert.

Nachdem der Rettich 5a wie oben beschrieben in die Schneidevorrichtung eingesetzt ist, wird der Motor 3a angeschaltet und die Halterung 6a in Drehung versetzt. Hierbei wird der Rettich 5a in eine wendelförmige Schlange 11 aufgeschnitten und während des Schneidvorgangs durch das Gewicht 21 gegebenenfalls auch die Zusatzgewichte 22 in Richtung auf das Messer 9a vorgeschoben.

Selbstverständlich kann die Halterung 6a mit dem Messer 9a auch auf andere Weise als durch einen Treibriemen angetrieben werden.

## Patentansprüche

1. Schneidevorrichtung für Früchte, wie Rettiche, Gurken, Äpfel oder dergleichen, sowie für Käse und Wurst, mit einer unteren Halterung (6) für das Schnittgut (5), einem im Bereich der unteren Halterung (6) angeordneten Messer (9), einer vertikalen Führung (2), längs der ein Mitnehmer (4) als obere Halterung für das Schnittgut (5) gleitet und dabei das Schnittgut (5) in Richtung auf die untere Halterung (6) verschiebt, sowie mit einem Antrieb, um Schnittgut und Messer (9) um eine vertikale Drehachse relativ gegeneinander zu verdrehen, wobei das Messer (9) im wesentlichen radial zu dieser Drehachse ausgerichtet ist, dadurch gekennzeichnet, dass die untere Halterung (6) einen flachen Trichter (7) zur Zentrierung des Schnittgutes (5) aufweist und mit einer vom Durchtrittspunkt der Drehachse ausgehenden, im wesentlichen radialen Ausnehmung (8) für das Messer versehen ist, dessen Schneide die Trichterfläche überragt und einen Spalt (12) für das Ablaufen des wendelförmig geschnittenen Schnittgutes (5) begrenzt.

2. Schneidevorrichtung nach Anspruch 1, dadurch gekennzeichnet, dass die untere trichterförmige Halterung (6a) für das Messer (9a) mit dem Antrieb (3a) verbunden ist, und dass der obere, in den Führungen (2a) gleitende Mitnehmer (4a) mit einem Gewicht (21, 22) versehen ist.

3. Schneidevorrichtung nach Anspruch 1, dadurch gekennzeichnet, dass die untere trichterförmige Halterung (6) feststehend und der als obere Halterung ausgebildete Mitnehmer (6) mit dem in den Führungen (2) gleitenden Antrieb (3) verbunden ist.

4. Schneidevorrichtung nach einem der vorhergehenden Ansprüche, dadurch gekennzeichnet, dass das Messer (9a) als umlaufendes Kreis- bzw. Bandmesser ausgebildet ist.

## Claims

1. A cutting device for fruits such as radishes, cucumbers, apples or the like, and for cheese and sausage, comprising a lower holding means (6) for the material to be cut (5), a knife (9) disposed in the area of the lower holding means (6), a vertical guide means (2) along which a carrier (4) slides as the upper holding means for the material to be cut (5), thereby displacing the material to be cut (5) toward the lower holding means (6), and a drive means for rotating the material to be cut and the knife (9) contrary to each other about a vertical axis of rotation, the knife (9) being aligned substantially radially to this axis of rotation, characterized in that the lower holding means (6) has a shallow funnel (7) for centering the material to be cut (5) and is provided with an essentially radial recess (8) for the knife, said recess proceeding from the point of passage of the axis of rotation, the blade of the knife projecting above the funnel surface and limiting a gap (12) for the material (5) cut in a spiral shape to run off through.

2. A cutting device according to claim 1, characterized in that the lower funnel-shaped holding means (6a) for the knife (9a) is connected with the drive means (3a), and in that the upper carrier (4a) sliding in the guide means (2a) is provided with a weight (21, 22).

3. A cutting device according to claim 1, characterized in that the lower funnel-shaped holding means (6) is stationary and the carrier (6) designed as the upper holding means is connected with the drive means (3) sliding in the guide means (2).

4. A cutting device according to any of the above claims, characterized in that the knife (9a) is designed as a rotating circular or belt knife.

## Revendications

1. Dispositif de coupe pour produits agricoles tels que radis, concombres, pommes ou analogues, ainsi que pour fromages et charcuterie, comprenant un support inférieur (6) pour le produit à couper (5), un couteau (9) disposé au voisinage du support inférieur (6), un guidage (2) vertical le long duquel coulisse un entraîneur (4) formant le support supérieur du produit à couper (5), en déplaçant ainsi le produit à couper (5) en direction du support inférieur (6), ainsi qu'un organe d'entraînement pour faire tourner le produit à couper et le couteau (9) l'un par rapport à l'autre, autour d'un axe de rotation vertical, le couteau (9) étant orienté dans une direction sensiblement radiale par rapport à cet axe de rotation, caractérisé en ce que le support inférieur (6) comporte un entonnoir (7) peu profond pour centrer le produit à couper (5) et est pourvu d'un évidement (8) sensiblement radial, partant du centre de l'axe de rotation, pour recevoir le couteau dont la lame dépasse de la surface de l'entonnoir et délimite une fente (12) pour la sortie des tranches hélicoïdales du produit coupé (5).

2. Dispositif de coupe selon la revendication 1, caractérisé en ce que le support inférieur (6a) du couteau (9a), en forme d'entonnoir, est relié à l'organe d'entraînement (3a) et en ce que l'entraîneur (4a), coulissant dans le guidage (2a), est pourvu d'un poids (21, 22).

3. Dispositif de coupe selon la revendication 1, caractérisé en ce que le support inférieur (6) en forme d'entonnoir est fixe et l'entraîneur (4), formant le support supérieur, est relié à l'organe d'entraînement (3) coulissant dans le guidage (2).

4. Dispositif de coupe selon l'une des revendications précédentes, caractérisé en ce que le couteau (9a) est formé d'un couteau circulaire ou d'un couteau ruban en rotation.
